# EUROPÄISCHE PATENTSCHRIFT

(11) **EP 2 937 302 B1**
(45) Veröffentlichungstag und Bekanntmachung des Hinweises auf die Patenterteilung: **11.10.2017**
(21) Anmeldenummer: 15151365.2
(22) Anmeldetag: 16.01.2015
(51) Int. Cl.: B65H 18/10, B65H 18/14

(54) **Verfahren und Vorrichtung zum Aufwickeln flächiger Ware**
Method and device for winding flat goods
Procédé et dispositif de déroulement d'une marchandise plate

(30) Priorität: 24.03.2014 DE 102014103996
(43) Veröffentlichungstag der Anmeldung: 28.10.2015
(73) Patentinhaber: ContiTech Elastomer-Beschichtungen GmbH, 30165 Hannover (DE)
(72) Erfinder: Jäger, Manfred, 31228 Peine (DE)
(74) Vertreter: Preusser, Andrea

(56) Entgegenhaltungen:
- US-A- 4 191 341
- US-A1- 2003 160 127
- US-A1- 2004 118 964

## Beschreibung

Die Erfindung betrifft ein Verfahren und eine Vorrichtung zum Aufwickeln flächiger Ware.

Bisher sind zum Aufwickeln flächiger Ware wie z.B. von Textilwaren oder von an Kalandern produzierten Artikeln entweder Zentrums- oder Umfangswickler bekannt.

Zentrumswickler weisen einen Antrieb auf, der eine Hülse antreibt, dessen rotatorische Drehung zum Aufwickeln der an der Hülse angelegten Ware zu einem Wickel führt. Die Hülse ist dabei an einem Gestell mit dem Antrieb zusammen befestigt und senkrecht zur Richtung der Erdanziehungskraft ausgerichtet. Die Hülse wickelt die Ware um sich herum auf, ohne dass die Ware dabei mit einem anderen Körper wie z.B. einem Untergrund oder einem Transportband, welches die Ware dem Zentrumswickler zuführt, in Kontakt kommt. Zentrumswickler erlauben daher zwar das Erzeugen schwererer Wickel (größere Längen), ohne dass die Ware wie z.B. das unvulkanisierte Produkt durch Kontakt mit dem Untergrund oder dem Transportband quasi durch sein Eigengewicht verformt wird. Sie haben jedoch den Nachteil, dass sie aus Gründen der Arbeitssicherheit nicht bei laufender Maschine manuell gerüstet werden können, zumindest nicht bei hohen Produktionsgeschwindigkeiten, weil durch den Eigenantrieb des Zentrumswicklers die Gefahr besteht, dass der Bediener zwischen Ware und Hülse bzw. Wickel eingezogen wird.

Umfangs- oder Steigdockenwickler funktionieren im Gegensatz zu Zentrumswicklern ohne eigenen Antrieb der Dockenachse, sondern mit einer die zu bewickelnde Hülse berührende Vorschubwalze. Auch kann die Zuführung der aufzuwickelnden Ware über ein Transportband genutzt werden, die Wickelhülse anzutreiben, d.h. rotieren zu lassen, indem diese mit ihrem Eigengewicht auf diesem Transportband aufliegt. In diesem Fall ist die Hülse eines Umfangs bzw. Steigdockenwicklers in der Höhe beweglich, um sich mit steigendem Durchmesser des Wickels von dem Untergrund bzw. Transportband nach oben anzuheben. Der Nachteil des Umfangs- bzw. Steigdockenwicklers besteht darin, dass der Wickel entweder unter seinem Eigengewicht auf dem Transportband oder einer Antriebswalze aufliegt oder eine Antriebswalze mit für den Antrieb des Wickels ausreichender Kraft auf dem Wickel aufliegt, so dass in jedem dieser Fälle durch die Walkarbeit an der aufgewickelten Ware Verformungen auftreten können oder Oberflächenschäden entstehen. Dokument US2003/0160127 offenbart eine Vorrichtung und ein Verfahren zum Aufwickeln, wobei die Vorrichtung als Zentrumswickler oder als Umfangswickler betrieben wird. Es ist auch jeweils möglich, diese Vorrichtung in einer Kombination beider Betriebsarten zu betreiben. Eine Aufgabe der vorliegenden Erfindung ist es, die bekannten Verfahren und Vorrichtungen zum Aufwickeln flächiger Ware zu verbessern, insbesondere ein sicheres und gleichzeitig verformungsfreies Aufwickeln von flächiger Ware zu ermöglichen.
Gelöst wird diese Aufgabe erfindungsgemäß durch ein Verfahren zum Aufwickeln flächiger Ware mit den Merkmalen gemäß Anspruch 1 sowie eine Vorrichtung zum Aufwickeln flächiger Ware mit den Merkmalen gemäß Anspruch 5. Vorteilhafte Weiterbildungen sind in den Unteransprüchen beschrieben.
Somit betrifft die vorliegende Erfindung gemäß Anspruch 1 ein Verfahren zum Aufwickeln flächiger Ware, wobei die aufzuwickelnde Ware zunächst wie bei einem Umfangs- bzw. Steigdockenwickler aufgewickelt wird, d.h. die Zuführung der aufzuwickelnden Ware die Wickelaufnahme antreibt, die sich hierdurch dreht und wickelt. Dann wird die Wickelaufnahme angehoben und durch einen ersten Antrieb angetrieben, so dass der weitere Wickelvorgang wie bei einem Zentrumswickler abläuft.

Der Erfindung der vorliegenden Patentanmeldung liegt somit die Erkenntnis zugrunde, eine Kombination aus Umfangs- und Zentrumswickler zu schaffen. Diese Vorrichtung arbeitet mit anderen Worten zum Beginn des Aufwickelprozesses durch das Aufliegen des Wickelkerns auf der die Warenbahn zuführenden Antriebswalze oder dem Abzugsband des Kalanders bei ausgekuppeltem Wickelantrieb als Umfangswickler. Nach einer (je nach Artikel) zu definierenden Anzahl von Windungen auf dem Wickelkern kann die Aufnahme des Wickelkerns (Klapplager, Pinolen, etc.) über Linearantriebe, Hydraulik-, Pneumatik- oder Elektrozylinder als zweiten Antrieb angehoben und ein Wickelantrieb als erster Antrieb eingekuppelt werden.

Dieses System ermöglicht ein sicheres Anlegen beim Erzeugen mehrerer Ablieferungslängen, vorzugsweise ohne die Kalanderlinie im Ganzen anhalten, in ihrer Produktionsgeschwindigkeit reduzieren oder mit einem Warenspeicher ausstatten zu müssen. In einer bevorzugten Ausführungsform sind (wie auch bisher bei Umfangswicklern an Kalandern üblich) zwei derartige Vorrichtungen vorhanden. Die jeweils ungenutzte Wickelaufnahme bzw. Wickelstelle kann während des Wickelvorgangs der anderen Wickelaufnahme bzw. Wickelstelle mit einem Wickelkern (z.B. Papphülse auf Expansionswickelwelle) gerüstet und durch doppelseitiges Klebeband mit einer entsprechenden Haftung ausgestattet werden, die ein sofortiges Anwickeln nach dem durch Absenken des Wickelkerns erzeugten Kontakt zum Produkt ermöglicht. Nach dem Aufbringen ausreichend vieler Windungen kann die komplette Wickelstelle inkl. erstem Antrieb vom zweiten Antrieb angehoben bzw. vom Abzugsband abgehoben werden, um in seiner dadurch hergestellten Funktion als Zentrumswickler das Aufwickeln großer Längen zu ermöglichen.

Sicheres Arbeiten am Kalander durch Vermeidung von Einzugsstellen beim Anlegen ist auf diese Weise möglich, ohne dass dafür kostspielige und Platz raubende Ausrüstungen wie Warenspeicher oder automatische Anlegesysteme angeschafft werden müssen. Auch eine komplette Einhausung der Wickelstelle durch Schutzgitter, die nicht selten das Arbeiten auch behindern können, wird nicht erforderlich sein.

Ein Ausführungsbeispiel und weitere Vorteile der Erfindung werden nachstehend im Zusammenhang mit den folgenden Figuren erläutert. Darin zeigt:
- Fig. 1: eine erfindungsgemäßes Verfahren an einer erfindungsgemäßen Vorrichtung ein einem ersten Schritt; und
- Fig. 2: eine erfindungsgemäßes Verfahren an einer erfindungsgemäßen Vorrichtung ein einem weiteren Schritt.

Fig. 1 zeigt ein erfindungsgemäßes Verfahren an einer erfindungsgemäßen Vorrichtung ein einem ersten Schritt, welche die Startphase eines Aufwickelvorgangs darstellt. In der Startphase arbeitet die Vorrichtung bzw. der Wickler als Umfangswickler, dessen Wickelaufnahme 2, die auch als Hülse 2 oder Wickelstelle 2 bezeichnet werden kann, liegt also auf einem Transportband 3 auf, so dass automatisch angewickelt werden kann. Der Nachteil des Umfangswicklers besteht darin, dass der Wickel, d.h. die auf der Wickelaufnahme 2 bereits aufgewickelte Ware, unter Eigengewicht auf dem Transportband 3 aufliegt, so dass durch die Walkarbeit in der bereits aufgewickelten Ware Verformungen auftreten können oder Oberflächenschäden entstehen. Um dies zu vermeiden, wird die Wickelstelle unmittelbar nach der Startphase, also nachdem einige wenige Wicklungen erzeugt worden sind, durch einen zweiten Antrieb, welcher ein Linearantrieb oder Hydraulik-, Pneumatik- bzw. Elektrozylinder sein kann, angehoben und die Wickelaufnahme 2 arbeitet dann wie ein Zentrumswickler, d.h. das Drehmoment wird dann von einem ersten rotatorischen Antrieb erzeugt und über eine Wickelwelle in die Wickelaufnahme 2 eingeleitet.

### Bezugszeichenliste (Teil der Beschreibung)

- 1: Umlenkwelle für das Transportband 3
- 2: Wickelaufnahme, Wickelstelle, z.B. Klapplager, Hülse, Stange
- 3: Transportband
- 4: Gestell/Rahmen der Wickelvorrichtung
- 5: Umlenkwelle für flächige Ware bzw. Material

## Patentansprüche

1. Verfahren zum Aufwickeln flächiger Ware, mit den Schritten:
• in einer ersten Höhe einer Wickelaufnahme (2) gegenüber einer aufzuwickelnden flächigen Ware, rotatorisches Aufnehmen der aufzuwickelnden flächigen Ware auf der Wickelaufnahme (2), wobei die Rotation der Wickelaufnahme (2) durch die Zuführung der aufzuwickelnden flächigen Ware erzeugt wird, :
• Anheben der Wickelaufnahme (2) von der ersten Höhe in eine zweite Höhe gegenüber der aufzuwickelnden flächigen Ware oberhalb der ersten Höhe, und **gekennzeichnet dadurch, dass**
• in der zweiten Höhe der Wickelaufnahme (2) gegenüber der aufzuwickelnden flächigen Ware, rotatorisches Aufnehmen der aufzuwickelnden flächigen Ware auf der Wickelaufnahme (2), wobei die Rotation der Wickelaufnahme (2) durch einen ersten Antrieb erzeugt wird.

2. Verfahren nach Anspruch 1,
wobei das Bewegen der Wickelaufnahme (2) von der ersten Höhe in die zweite Höhe an einem Gestell (4) erfolgt.

3. Verfahren nach Anspruch 2,
wobei das Bewegen der Wickelaufnahme (2) von der ersten Höhe in die zweite Höhe an dem Gestell (4) mittels eines zweiten Antriebs erfolgt.

4. Verfahren nach einem der vorherigen Ansprüche,
wobei die Zuführung der aufzuwickelnden flächigen Ware zur Wickelaufnahme (2) durch ein Transportband (3) erfolgt.

5. Vorrichtung zum Aufwickeln flächiger Ware, mit
einer Wickelaufnahme (2) zur rotatorischen Aufnahme einer aufzuwickelnden flächigen Ware, und
einem ersten Antrieb, welcher eingerichtet ist, die Wickelaufnahme (2) wenigstens in einer zweiten Höhe gegenüber der aufzuwickelnden flächigen Ware rotatorisch anzutreiben,
wobei sich die zweite Höhe oberhalb einer ersten Höhe gegenüber der aufzuwickelnden flächigen Ware befindet, und **gekennzeichnet dadurch, dass** die Vorrichtung eingerichtet ist, ein Verfahren nach einem der vorherigen Ansprüche auszuführen.

6. Vorrichtung nach Anspruch 5, ferner mit
einem Gestell (4), an welchem die Wickelaufnahme (2) von der ersten Höhe in die zweite Höhe gegenüber der aufzuwickelnden flächigen Ware bewegt werden kann.

7. Vorrichtung nach Anspruch 6,
wobei die Wickelaufnahme (2) an dem Gestell (4) von der ersten Höhe in die zweite Höhe mittels eines zweiten Antriebs bewegt werden kann.

8. Vorrichtung nach einem der Ansprüche 5 bis 7, ferner mit
einem Transportband (3) zur Zuführung der aufzuwickelnden flächigen Ware zur Wickelaufnahme (2).

## Claims

1. Method for winding up flat products, having the steps:
• at a first level of a winding receptacle (2) with respect to a flat product to be wound up, rotational receiving of the flat product to be wound up on the winding receptacle (2), the rotation of the winding receptacle (2) being generated by way of the feeding in of the flat product to be wound up,
• lifting of the winding receptacle (2) from the first level to a second level with respect to the flat product to be wound up above the first level, and
**characterized in that**,
• at the second level of the winding receptacle (2) with respect to the flat product to be wound up, rotational receiving of the flat product to be wound up on the winding receptacle (2), the rotation of the winding receptacle (2) being generated by way of a first drive.

2. Method according to Claim 1, the movement of the winding receptacle (2) from the first level to the second level taking place on a frame (4).

3. Method according to Claim 2, the movement of the winding receptacle (2) from the first level to the second level taking place on the frame (4) by means of a second drive.

4. Method according to one of the preceding claims, the feeding in of the flat product to be wound up to the winding receptacle (2) taking place by way of a transport belt (3).

5. Apparatus for winding up flat products, having a winding receptacle (2) for rotational receiving of a flat product to be wound up, and
a first drive which is set up to drive the winding receptacle (2) rotationally at least at a second level with respect to the flat product to be wound up,
the second level being situated above a first level with respect to the flat product to be wound up, and **characterized in that**
the apparatus is set up to carry out a method according to one of the preceding claims.

6. Apparatus according to Claim 5, having, furthermore, a frame (4), on which the winding receptacle (2) can be moved from the first level to the second level with respect to the flat product to be wound up.

7. Apparatus according to Claim 6, it being possible for the winding receptacle (2) to be moved on the frame (4) from the first level to the second level by means of a second drive.

8. Apparatus according to one of Claims 5 to 7, having, furthermore, a transport belt (3) for feeding in the flat product to be wound up to the winding receptacle (2).

## Revendications

1. Procédé d'enroulement d'une marchandise plate, comprenant les étapes suivantes:
• à une première hauteur d'un récepteur d'enroulement (2) par rapport à une marchandise plate à enrouler, on reçoit par rotation la marchandise plate à enrouler sur le récepteur d'enroulement (2), dans lequel on produit la rotation du récepteur d'enroulement (2) par la fourniture de la marchandise plate à enrouler,
• on élève le récepteur d'enroulement (2) de la première hauteur à une deuxième hauteur par rapport à la marchandise plate à enrouler au-dessus de la première hauteur,
et **caractérisé en ce que**
• à la deuxième hauteur du récepteur d'enroulement (2) par rapport à la marchandise plate à enrouler, on reçoit par rotation la marchandise plate à enrouler sur le récepteur d'enroulement (2), dans lequel on produit la rotation du récepteur d'enroulement (2) au moyen d'un premier entraînement.

2. Procédé selon la revendication 1, dans lequel on opère le déplacement du récepteur d'enroulement (2) de la première hauteur à la deuxième hauteur sur une charpente (4).

3. Procédé selon la revendication 2, dans lequel on opère le déplacement du récepteur d'enroulement (2) de la première hauteur à la deuxième hauteur sur la charpente (4) au moyen d'un deuxième entraînement.

4. Procédé selon l'une quelconque des revendications précédentes, dans lequel on effectue la fourniture de la marchandise plate à enrouler vers le récepteur d'enroulement (2) au moyen d'une bande transporteuse (3).

5. Dispositif d'enroulement d'une marchandise plate, comprenant
un récepteur d'enroulement (2) pour la réception par rotation d'une marchandise plate à enrouler, et
un premier entraînement, qui est conçu pour entraîner en rotation le récepteur d'enroulement (2) au moins à une deuxième hauteur par rapport à la marchandise plate à enrouler,
dans lequel la deuxième hauteur se trouve au-dessus d'une première hauteur par rapport à la marchandise plate à enrouler, et
**caractérisé en ce que** le dispositif est conçu pour mettre en oeuvre un procédé selon l'une quelconque des revendications précédentes.

6. Dispositif selon la revendication 5, comprenant en outre une charpente (4), sur laquelle le récepteur d'enroulement (2) peut être déplacé d'une première hauteur à une deuxième hauteur par rapport à la marchandise plate à enrouler.

7. Dispositif selon la revendication 6, dans lequel le récepteur d'enroulement (2) peut être déplacé sur la charpente (4) de la première hauteur à la deuxième hauteur au moyen d'un deuxième entraînement.

8. Dispositif selon l'une quelconque des revendications 5 à 7, comprenant en outre une bande transporteuse (3) pour la fourniture de la marchandise plate à enrouler au récepteur d'enroulement (2).
